# EUROPÄISCHE PATENTSCHRIFT

(11) **EP 2 063 443 B1**
(45) Veröffentlichungstag und Bekanntmachung des Hinweises auf die Patenterteilung: **11.05.2016**
(21) Anmeldenummer: 08019160.4
(22) Anmeldetag: 03.11.2008
(51) Int. Cl.: H01H 3/02, H01H 9/16, H01H 1/20

(54) **Not-Aus-Schaltvorrichtung**
Emergency stop switching device
Dispositif d'arrêt d'urgence

(30) Priorität: 21.11.2007 DE 102007056191
(43) Veröffentlichungstag der Anmeldung: 27.05.2009
(73) Patentinhaber: RAFI GmbH & Co. KG, 88276 Berg (DE)
(72) Erfinder: Gessler, Franz, 88299 Leutkirch (DE)
(74) Vertreter: Engelhardt, Volker

(56) Entgegenhaltungen:
- DE-A1-102005 033 166
- DE-B4- 10 314 539
- US-A- 4 013 856

## Beschreibung

Die Erfindung bezieht sich auf eine Schaltvorrichtung mit einer Vielzahl von in Reihe zueinander geschalteten Notaus-Schaltvorrichtungen nach dem Oberbegriff des Patentanspruches 1.

Eine solche Schaltvorrichtung kann der DE 103 14 539 B4 entnommen werden. Eine derartige Schaltvorrichtung dient im wesentlichen dazu, die elektrisch betriebene Maschine in einer Notfallsituation unverzüglich abzustellen. Üblicherweise wird durch Herunterdrücken der Betätigungskappe der Kontaktschalter von dem elektrischen Schaltkreis entkoppelt, so dass die Energieversorgung für die Maschine unterbrochen ist. Diese Schaltvorrichtungen werden in einer Vielzahl von elektrischen Geräten, Maschinen, Steuereinrichtungen oder dgl. eingesetzt.

Als nachteilig bei der Verwendung solcher Notaus-Schaltvorrichtungen hat sich herausgestellt, dass es oftmals schwierig ist, herauszufinden, welche der vielen Schaltvorrichtungen tatsächlich betätigt wurde. Wenn nämlich eine Vielzahl von elektrischen Geräten, die in einer Werkzeughalle stehen und einen gemeinsamen Herstellungsprozess bilden, zu unterbrechen sind, kann die betätigte Schaltvorrichtung nicht unmittelbar bestimmt werden, so dass eine zeitliche Verzögerung entsteht, um den Gerätekreislauf wiederum in Betrieb zu setzen. Durch das Betätigen der Schaltvorrichtung wird nämlich die gesamte miteinander verbundene und synchronisierte Anlage abgestellt. Das Überwachungs- und Bedienpersonal hat daher im Falle der Betätigung einer der Notaus-Schaitvorrichtungen jede der Schaltvorrichtungen, die in der Anlage installiert sind, zu überprüfen. Erst wenn die betätigte Notaus-Schaltvorrichtung deaktiviert ist, wenn also die Notfallsituation beendet werden konnte, soll die Maschine bzw. die Anlage unverzüglich den Betrieb wiederum aufnehmen, um unnötige Stillstandszeiten zu vermeiden.

Aus der US 4,013,856 A ist eine Not-Aus-Schaltvorrichtung zu entnehmen, die geeignet ist, als Not-Aus-Schaltvorrichtung verwendet zu werden, um eine elektrisch betriebene Maschine von einem Schaltkreis zu trennen.

Als nachteilig bei diesem Stand der Technik ist, dass die Not-Aus-Schaltvorrichtung ausschließlich in einer elektrisch betriebenen Maschine eingebaut ist. Wenn daher eine Vielzahl solcher Maschinen in einem Schaltkreis zusammengeschlossen sind, kann durch Betätigen eines der Not-Aus-Schalter nicht festgestellt werden, welcher der Not-Aus-Tasten tatsächlich betätigt wurde. Zudem kann durch die Not-Aus-Schaltvorrichtung nach der US 4,013,856 A kein elektrisches Kontrollsignal generiert werden, um feststellen zu können, welcher der Not-Aus-Schaltvorrichtungen aktiviert ist, um dieses möglichst zeitnah zu deaktivieren und somit die Schaltstellung für die erneute Funktionsaufnahme der elektrisch betriebenen Maschine zu ermöglichen.

Es ist daher Aufgabe der Erfindung, eine Notaus-Schaltvorrichtung der eingangs genannten Gattung zur Verfügung zu stellen, mittels der zum einen eine zuverlässige Deaktivierung und Abschaltung einer elektrisch betriebenen Maschine von einem Schaltkreis in einer Notfallsituation möglich ist und zum anderen soll durch die erfindungsgemäße Notaus-Schaltvorrichtung ein elektrisches Kontrollsignal generiert werden, durch das ohne zeitliche Verzögerung erkennbar ist, welche der in einer Maschine oder Anlage eingesetzten Notaus-Schaltvorrichtung betätigt worden ist.

Diese Aufgaben werden mit den Merkmalen des kennzeichnenden Teils von Patenanspruch 1 gelöst.

Weitere vorteilhafte Weiterbildungen der Erfindung ergeben sich aus den Unteransprüchen.

Dadurch, dass in der Mitnahmehülse eine Kontaktbrücke vorgesehen ist, die im betätigten Zustand der Schaltvorrichtung einen Kontrollschalter aktiviert, so dass durch diesen ein auswertbares elektrisches Signal entsteht, kann beispielsweise an einer externen Kontrolleinheit festgestellt werden, welche in der Maschinenanlage vorhandene Notaus-Schaltvorrichtung betätigt wurde. Somit ist eine unverzüglich Deaktivierung der Notaus-Schaltvorrichtung möglich, wodurch die Stillstandszeiten der Anlage auf eine Minimum reduziert wird, denn eine zeitaufwendige Nachforschung, welcher der vorhandenen Notaus-Schaltvorrichtungen die Anlage stillgesetzt hat, entfällt.

Es ist besonders vorteilhaft, wenn der das Kontrollsignal generierende Kontrollschalter im Zentrum der Schaltvorrichtung, nämlich in einem Hohlraum einer Mitnahmehülse, angeordnet ist, denn üblicherweise sind in den bekannten Schaltvorrichtungen im Zentrum des Hohlraumes LED-Leuchten untergebracht, um die Schaltvorrichtung auch im abgedunkelten Raum oder bei Sichteinschränkungen, beispielsweise durch Rauch oder sonstige Umweltverschmutzungen ohne weiteres erkennen und damit bedienen zu können. Die erfindungsgemäße Schaltvorrichtung kann daher in bestehende Notaus-Schaltvorrichtungen eingebracht werden, denn diese können mit den erfindungsgemäßen Merkmalen, insbesondere mit der Kontrollbrücke im Zentrum der Schaltvorrichtung ausgerüstet werden, um im Betätigungszustand der Notaus-Schaltvorrichtung das Kontrollsignal zu erzeugen.

Die Ausleuchtung der Betätigungskappe der Notaus- Schaltvorrichtung kann unmittelbar in dieser vorgenommen werden, so dass nach wie vor die Lokalisation der Betätigungskappe in einer Notfallsituation gewährleistet ist. Der entstehende Hohlraum einer handelsüblichen Notaus- Schaltvorrichtung kann daher mit der erfindungsgemäßen Kontaktbrücke versehen werden, so dass auch bereits in Maschinen- Anlagen und Geräten eine Nachrüstung mit den erfindungsgemäßen Merkmal ohne weiteres durchführbar ist.

In der Zeichnung ist ein erfindungsgemäßes Ausführungsbeispiel im Schnitt dargestellt, das nachfolgend näher erläutert wird.

Im einzelnen zeigt:
- Figur 1a: eine Notaus-Schaltvorrichtung, bestehend aus einem Gehäuse an dem axial verschieblich eine Betätigungskappe gehalten ist, und aus einer im Inneren des Gehäuses angeordnete Mitnahmehülse, die in Richtung auf einen Kontaktschalter bewegbar ist, im unbetätigten Zustand,
- Figur 1b: die Notaus-Schaltvorrichtung gemäß Figur 1a um 90° gedreht,
- Figur 2a: die Notaus-Schaltvorrichtung gemäß Figur 1a im betätigten Zustand und
- Figur 2b: die Notaus-Schaltvorrichtung gemäß Figur 1 b in betätigtem Zustand.

Aus den Figuren 1 a, 1 b, 2a und 2b kann eine Notaus-Schaltvorrichtung 1 entnommen werden, durch die eine elektrisch betriebene Maschine 2 von einem Strom-Schaltkreis 3 in einer Notfallsituation getrennt werden kann, so dass der Betrieb der Maschine 2 unverzüglich gestoppt ist. Derartige Maschinen 2 bilden in einem Arbeits- oder Herstellungszyklus eine miteinander synchronisierte Maschinen-Anlage. Wenn eine der in dem Arbeitszyklus integrierten Maschine 2 angehalten wird, muss folglich die gesamte Maschinen-Anlage stillstehen. Wenn die Notfallsituation geklärt und beendet ist, soll die Maschinen-Anlage unverzüglich ihren Betrieb wieder aufnehmen können. Hierzu ist es erforderlich zu erkennen, welche der Schaltvorrichtungen 1 tatsächlich betätigt wurde, um die Maschine 2 wiederum mit dem Schaltkreis 3 zu verbinden und damit die gesamte Maschinen-Anlage in Betrieb zu setzen.

Die Schaltvorrichtung 1 umfasst ein fest mit der Maschine 2 verbundenes Gehäuse 4, an dem eine von außen zugängliche Betätigungskappe 5 axial verschieblich in der dargestellten Bewegungsrichtung 9 gehalten ist. Im Inneren des Gehäuses 4 ist eine Mitnahmehülse 7 angeordnet, die fest mit der Betätigungskappe 5 verbunden ist und somit beim axialen Verschieben der Betätigungskappe 5 in deren Bewegungsrichtung 9 verschoben wird. Die Mitnahmehülse 7 wird an der Innenfläche 6 des Gehäuses 4 und die Betätigungskappe 5 an der Außenfläche 6' des Gehäuses 4 abgestützt und geführt gehalten. Die Betätigungskappe 5 und die Mitnahmehülse 7 sind in ihrem Querschnitt kreisförmig ausgebildet. Des Weiteren ist im Inneren des Gehäuses 4 eine Führungshülse 25 eingesetzt, die fest mit der Betätigungskappe 5 verbunden ist, und die sich an der Innenfläche 6 des Gehäuses 4 abstützt, wodurch folglich die Betätigungskappe 5 zusätzlich am Gehäuse 4 axial geführt gehalten wird. Die Betätigungskappe 5 wird demnach an mehreren Auflagen- und Führungsflächen an der Innenfläche 6 und der Außenfläche 6' des Gehäuses 4 zur Anlage gebracht, wodurch ein Verkanten der Betätigungskappe 5 während des Bewegungsvorganges vermieden wird. Es ist damit erreicht, dass in einer Notfallsituation die Betätigungskappe 5 zuverlässig und ohne zeitliche Verzögerung in Bewegungsrichtung 9 verfahren werden kann, um die Maschine 2 von dem Schaltkreis 3 zu trennen.

Im Bereich des Gehäuses 4, der der Maschine 2 zugewandt ist, verläuft der Schaltkreis 3, der in zwei Leiter 13 mündet, die gemeinsam einen Kontaktschalter 11 bilden. Der Kontaktschalter 11 ist in den Figuren 1 a und 1 b geschlossen. Hierbei handelt es sich um den unbetätigten Zustand der Schaltvorrichtung 1; die Betätigungskappe 5 befindet sich in ihrer Ausgangsposition.

Die beiden L-förmig ausgestalteten Leiter 13 werden von einer Schalthülse 12 elektrisch miteinander gekoppelt. Die Schalthülse 12 dient demnach als Schaltelement, um den Kontaktschalter 11 zu schließen bzw. im Betätigungszustand der Schaltvorrichtung 1 zu öffnen. Die Schalthülse 12 ist zu diesem Zweck derart ausgebildet, dass diese mit ihrer dem Kontaktschalter 11 gegenüberliegenden freien Ende in Richtung der Betätigungskappe 5 und der Mitnahmehülse 7 zugewandt ist. Dabei wird die Schalthülse 12 durch die Kraft einer Feder 14 in Richtung der Betätigungskappe 5 und der Mitnahmehülse 7 gedrückt. Die Kraft der Feder 14 wird durch die beiden Leiter 13, die mit ihren horizontal verlaufenden Schenkeln aufeinander zuweisen, abgestützt. Das andere freie Ende der Feder 14 wird an zwei Zapfen 26, die an dem Gehäuse 4 angeformt sind, fixiert.

Aus den Figuren 2a und 2b kann nunmehr der Schalt -oder Betätigungszustand der Schaltvorrichtung 1 entnommen werden. Die Betätigungskappe 5 und die Mitnahmehülse 7 sind in Bewegungsrichtung 9, also in Richtung des Kontaktschalters 11, verschoben. Die Stirnseite 10 der Mitnahmehülse 7, die von der Betätigungskappe 5 abgewandt und die dem Kontaktschalter 11 zugewandt ist, verläuft fluchtend zu dem freien Ende der Schalthülse 12. Die Längsachse 8 des Gehäuses 4 bildet dabei die Symmetrieachse für die Betätigungskappe 5, die Mitnahmehülse 7 sowie für die Schalthülse 12. Beim Betätigen und Herunterdrücken der Betätigungskappe 5 und somit auch der Mitnahmehülse 7 wird die Stirnseite 10 der Mitnahmehülse 7 auf die Schalthülse 12 zur Anlage gebracht und diese gegen die Kraft der Feder 14 von den beiden gegenüberliegenden Leitern 13 abgehoben. Somit wird der Kontaktschalter 11 geöffnet und die Maschine 2 wird von dem Schaltkreis 3 getrennt, deren Energieversorgung wird hierdurch unterbrochen.

Im Inneren der Mitnahmehülse 7 ist eine Kontaktbrücke 21 eingesetzt, die im Querschnitt U-förmig ausgebildet ist. Fluchtend zu der Kontaktbrücke 21 ist im Bereich des Kontaktschalters 11 ein Kontrollschalter 22 vorgesehen, der durch zwei Kontaktstifte 24, die zueinander beabstandet angeordnet sind, gebildet wird. Die Kontaktbrücke 21 und der Kontrollschalter 22 bilden folglich einen Kontrollschaltkreis 23, der von dem Kontaktschalter 11 elektrisch getrennt ist und somit einen separaten Schaltkreis bildet.

Um eine zuverlässige und mit Kraft beaufschlagte Anpressung der Kontaktbrücke 21 auf die beiden Kontaktstifte 24 des Kontrollschalters 22 zu erzeugen, ist in einem Hohlraum 16, der in die Mitnahmehülse 7 eingearbeitet ist, eine Haltebuchse 18 eingesetzt, die in Richtung der Kontaktbrücke 21 U-förmig ausgestaltet ist. Zwischen der Haltebuchse 18 und der Kontaktbrücke 21 ist eine Feder 17 eingesetzt, durch die die Kontaktbrücke 21 in Richtung des Kontrollschalters 22, also auf das freie Ende der beiden Kontaktstifte 24, angedrückt wird.

Durch das Betätigen der Schaltvorrichtung 1 wird demnach durch die Betätigungskappe 4 und die mit dieser fest verbundenen Mitnahmehülse 7 der Kontaktschalter 11 geöffnet und die Maschine 2 von dem diese mit Energie versorgenden Schaltkreis 3 getrennt. Zusätzlich dazu wird der Kontrollschaltkreis 23 geschlossen, indem die Kontaktbrücke 21 eine elektrische Verbindung zwischen den beiden Kontaktstiften 24 des Kontrollschalters 22 herstellt. Diese elektrische Verbindung erzeugt ein Kontrollsignal, das in einer externen Steuereinheit erkennbar ist und dem Bedienpersonal exakt angiebt, welche der Schaltvorrichtungen 1, die in einer Maschinen-Anlage vorhanden sind, tatsächlich aktiviert wurde. Sobald daher die Notfallsituation geklärt und bereinigt werden konnte, ist es für das Bedienpersonal ohne zeitliche Verzögerung mögliche, die betätigte Schaltvorrichtung 1 zu ermitteln und zu deaktivieren, um die Maschinen-Anlage insgesamt wieder in Betrieb setzen zu können.

## Patentansprüche

1. Schaltvorrichtung mit einer Vielzahl von in Reihe zueinander geschalteten Notaus-Schaltvorrichtungen (1), wobei jede Notaus-Schaltvorrichtung (1) mit einem fest an einer Maschine (2) angebrachten Gehäuse (4) vorgesehen ist, an dem eine von außen zugängliche Betätigungskappe (5) axial verschieblich gehalten ist, mit einem in dem Gehäuse (4) untergebrachten Kontaktschalter (11), der im unbetätigten Zustand der Schaltvorrichtung (1) geschlossen ist mit einer an der Innenfläche (6) des Gehäuses (4) abgestützten und mit der Betätigungskappe (5) fest verbundenen Mitnahmehülse (7), deren freie der Betätigungskappe (5) gegenüberliegende Stirnseite (10) dem Kontaktschalter (11) zugewandt ist und diesen im betätigten Zustand von dem Schaltkreis (3) trennt, mit einer in einem Hohlraum (16) der Mitnahmehülse (7) arretierten Kontaktbrücke (21), mit einem an dem Gehäuse abgestützten und in Bewegungsrichtung (9) der Kontaktbrücke (21) und fluchtend zu dieser angeordneten Kontrollschalter (22), der im unbetätigten Zustand der Schaltvorrichtung (1) von der Kontaktbrücke (21) beabstandet ist, und der im betätigten Zustand der Schaltvorrichtung (1) durch die Kontaktbrücke (21) geschlossen ist,
**dadurch gekennzeichnet,**
**dass** die Maschine (2) in einem Schaltkreis (3) elektrisch betrieben ist, dass durch die Schaltvorrichtung (1) die Maschine (2) von dem Schaltkreis (3) trennbar ist und dass die Notaus-Schaltvorrichtungen (1) jeweils über den Kontrollschalter (22) miteinander elektrisch verbunden sind.

2. Schaltvorrichtung nach Anspruch 1,
**dadurch gekennzeichnet,**
**dass** der Kontrollschalter (22) aus zwei Kontaktstiften (24) besteht, die zueinander beabstandet sind, und dass durch die Kontaktbrücke (21) im betätigten Zustand der Notaus-Schaltvorrichtung (1) die beiden Kontaktstifte (24) elektrisch miteinander verbunden sind.

3. Schaltvorrichtung nach Anspruch 1 oder 2,
**dadurch gekennzeichnet,**
**dass** die Kontaktbrücke (21) in den Hohlraum (16) entgegen der Kraft einer Feder (17) abgestützt ist, und dass das der Kontaktbrücke (21) gegenüberliegende freie Ende der Feder (17) in einer Haltebuchse (18), die fest mit der Betätigungskappe (5) verbunden ist, eingesetzt ist.

4. Schaltvorrichtung nach einem oder mehreren der vorgenannten Ansprüche,
**dadurch gekennzeichnet,**
**dass** durch Schließen des Kontrollschalters (22) ein elektrisches Signal erzeugbar ist, durch das die Betätigung der Notaus-Schaltvorrichtung (1) in einer externen Steuereinheit erkennbar ist.

5. Schaltvorrichtung nach einem oder mehreren der vorgenannten Ansprüche,
**dadurch gekennzeichnet,**
**dass** der Kontrollschalter (22) und der Kontaktschalter (11) elektrisch voreinander getrennt sind.

## Claims

1. A switching device with a plurality of emergency stop switching devices (1) connected in series, in which case each emergency stop switching device (1) is provided with a housing (4) firmly attached to the machine (2), against which an externally accessible actuator cap (5) is held in an axially movable arrangement, with a contact switch (11) accommodated in the housing (4) which is closed when the switching device (1) is in the non-actuated condition, with a driver sleeve (7) that is supported against the inside surface (6) of the housing (4) and is firmly connected to the actuator cap (5), with the free end (10) of the driver sleeve (7) opposite to the actuator cap (5) facing the contact switch (11) and disconnecting it from the circuit (3) in the actuated condition, with a contact bridge (21) locked within a cavity (16) in the driver sleeve (7), with a check switch (22) supported against the housing in the movement direction (9) of the contact bridge (21) and flush with it, with the check switch (22) being located at a distance from the contact bridge (21) when the switching device (1) is non-actuated, and that the check switch (22) is closed by the contact bridge (21) when the switching device (1) is in actuated condition,
**characterised in that,**
the machine (2) is electrically operated in a circuit (3), that the machine (2) can be disconnected from the circuit (3) by the switching device (1) and that each of the emergency stop switching devices (1) is electrically connected to one another via the check switch (22).

2. A switching device in accordance with Claim 1,
**characterised in that,**
the check switch (22) consists of two contact pins (24) at a distance from one another, and that the two contact pins (24) are connected together electrically by the contact bridge (21) when the emergency stop switching device (1) is in the actuated condition.

3. The switching device in accordance with Claim 1 or 2,
**characterised in that,**
the contact bridge (21) is supported in the cavity (16) against the force of a spring (17), and that the free end of the spring (17) opposite to the contact bridge (21) is inserted into a retaining bush (18) that is firmly connected to the actuator cap (5).

4. The switching device in accordance with one or more of the aforementioned claims,
**characterised in that,**
closing the check switch (22) allows an electrical signal to be generated, by means of which the actuation of the emergency stop switching device (1) can be detected in an external control unit.

5. The switching device in accordance with one or more of the aforementioned claims,
**characterised in that,**
the check switch (22) and the contact switch (11) are electrically separated from one another.

## Revendications

1. Dispositif de commutation comprenant une multitude de dispositifs d'arrêt d'urgence (1) montés en ligne, chaque dispositif d'arrêt d'urgence (1) étant prévu avec un boîtier (4) fixé sur une machine (2), sur lequel il est prévu un capot d'actionnement (5) accessible de l'extérieur et se laissant déplacer en direction axiale, avec un commutateur (11) monté dans le boîtier (4) qui est fermé du moment que le dispositif d'arrêt (1) est désactivé, avec une douille d'entraînement (7) appuyée sur la face intérieure (6) du boîtier (4) et liée rigidement au capot d'actionnement (5), et dont la face frontale libre (10) opposée au capot d'actionnement (5) donne sur le commutateur (11) et, en état activé, le sépare du circuit (3), avec un pont de contact (21) retenu dans un creux (16) de la douille d'entraînement (7), avec un contacteur de contrôle (22) s'appuyant sur le boîtier et disposé en direction de mouvement (9) du pont de contact (21) et en alignement précis avec celui-ci, qui, en état désactivé du dispositif d'arrêt (1), est séparé du pont de contact (21), et qui en état activé du dispositif d'arrêt (1), est fermé par le pont de contact (21),
**caractérisé en ce que**
la machine (2) est actionnée électriquement dans un circuit (3), que le dispositif d'arrêt (1) permet de séparer la machine (2) du circuit (3), et que les dispositifs d'arrêt d'urgence respectifs (1) se laissent raccorder électriquement par l'intermédiaire du contacteur de contrôle (22).

2. Dispositif de commutation d'après la revendication 1,
**caractérisé en ce que**
le contacteur de contrôle (22) consiste en deux goujons de contact (24) écartés l'un de l'autre et que, en état activé du dispositif d'arrêt d'urgence (1), le pont de contact (21) assure le raccordement électrique des deux goujons de contact (24).

3. Dispositif de commutation d'après les revendications 1 ou 2,
**caractérisé en ce que**
le pont de contact (21) est appuyé contre la force d'un ressort (17) dans le creux (16) et que l'extrémité libre du ressort (17) opposée au pont de contact (21) est insérée dans une douille de retenue (18) liée rigidement au capot d'actionnement (5).

4. Dispositif de commutation d'après une ou plusieurs des revendications précédentes,
**caractérisé en ce que**
la fermeture du contacteur de contrôle (22) permet de générer un signal électrique qui a pour effet que l'actionnement du dispositif d'arrêt d'urgence (1) se laisse identifier dans une unité de commande extérieure.

5. Dispositif de commutation d'après une ou plusieurs des revendications précédentes,
**caractérisé en ce que**
le contacteur de contrôle (22) et le commutateur (11) sont séparés électriquement l'un de l'autre.
